# EUROPÄISCHE PATENTSCHRIFT

(11) **EP 0 908 670 B1**
(45) Veröffentlichungstag und Bekanntmachung des Hinweises auf die Patenterteilung: **28.07.2004**
(21) Anmeldenummer: 98118621.6
(22) Anmeldetag: 01.10.1998
(51) Int. Cl.: F23D 14/64, F23D 14/60, F23D 14/58

(54) **Vorrichtung zum Betreiben eines atmosphärischen Gasbrenners**
Device for operating an atmospheric gas burner
Dispositif pour actionner un brûleur atmosphérique à gaz

(30) Priorität: 06.10.1997 DE 19744082; 12.03.1998 DE 19810750
(43) Veröffentlichungstag der Anmeldung: 14.04.1999
(73) Patentinhaber: ROBERT BOSCH GMBH, 70442 Stuttgart (DE)
(72) Erfinder: Besser, Ulrich, 73230 Kirchheim (DE); Wehmeier, Kersten, 32549 Bad Oeynhausen (DE); Bienzle, Marcus, 73760 Ostfildern (DE); Danner, Klaus, 66440 Blieskastel (DE)

(56) Entgegenhaltungen:
- EP-A- 0 657 693
- CH-A- 314 202
- DE-C- 3 829 664
- GB-A- 230 149

## Beschreibung

Die Erfindung geht aus von einer Vorrichtung zum Betreiben eines atmosphärischen Gasbrenners nach dem Obergriff des Anspruchs 1.

### Stand der Technik

Ein bekannter Gasbrenner dieser Gattung ist aus EP 657 693 A2 bekannt. Bei dem aus der EP 657 693 A2 bekannten atmosphärischen Gasbrenner ist einer zentralen Hauptdüse eine zweite, außenliegende Nebendüse zugeordnet, die geneigt in den Strahl der Hauptdüse gerichtet ist. Mittels der geneigten Nebendüse wird zusätzlich Brennstoff in den Hauptdüsenstrahl eingedüst, wobei sowohl die Hauptdüse als auch die Nebendüse von einem gemeinsamen Gasstrom gespeist werden und lediglich die Hauptdüse mittels eines Verschlusselements steuerbar ist.

Um unerwünschte Effekte beim Eindüsen des Brennstoffs durch eine Düse mit konstantem Austrittsquerschnitt, die in festem Abstand und fester Lage zur Mischrohröffnung des Gasbrenners angeordnet ist, zu begegnen, wird in der DE-OS 44 07 758 ferner vorgeschlagen, durch bewegliche Strömungshindernisse den Luftzutritt zum Mischrohr im unteren Lastbereich zu verringern oder die Düse verschiebbar zu lagern um somit ihren Abstand zur Mischrohröffnung zu verändern. Diese Maßnahmen bedingen den Einsatz von beweglichen Teilen, die schmutz- und störungsempfindlich sind und die Anordnung nicht unwesentlich verteuern.

### Vorteile der Erfindung

Die erfindungsgemäße Vorrichtung ermöglicht auf einfache Art und Weise eine Variation des Brennstoff-Luftverhältnisses, die zum Ausgleich von Veränderungen des Brennstoff-Luftverhältnisses über dem Modulationsbereich und/oder zur Anpassung des Gasbrenners an verschiedene Brennstoffe ohne Düsenwechsel eingesetzt werden kann. Weiterhin zeichnet sich die erfindungsgemäße Anordnung durch einen einfachen Aufbau aus, der ohne bewegliche Teile auskommt.

Die Aufteilung des Gesamtstroms des Brenngases auf einen in Bezug auf die Mischrohröffnung zentral ausgerichteten Teilgasstrom und auf mindestens einen weiteren nichtzentral ausgerichteten Teilgasstrom erfolgt über die eingestellte bzw. geforderte Brennerleistung , indem zum Konstanthalten des Brennstoff-Luftverhältnisses über dem gesamten Modulationsbereich des Gasbrenners eine zentrale Düse vorgesehen ist, die für eine maximal erforderliche Verbrennungsluft- Ansaugung bei Nennbelastung des Gasbrenners ausgelegt ist, während eine Außendüse vorgesehen ist, die für eine minimal erforderliche Verbrennungsluft-Ansaugung im Teillastbereich des Gasbrenners ausgelegt ist. Die Gaszufuhr erfolgt dergestalt, daß mit abnehmender Brennerbelastung ein zunehmend größerer Anteil des zugeführten Brennstoffs durch die Außendüse tritt, während der durch die zentrale Düse austretende Teilgasstrom reduziert wird. Da der Zusammenhang zwischen Brennerleistung und Luftzahl λ insbesondere bei atmosphärischen Brennern mit geringer Verschmutzungsneigung fest vorgegeben ist, kann die Aufteilung der Teilgasströme in einer Kennlinie bzw. Kennlinienschar im Steuergerät des Heizgeräts hinterlegt werden.

Bei einem Gasartenwechsel kommt es in der Regel zu einer Veränderung der Luftzahl λ und der Brennerbelastung. In vorteilhafter Weise kann die Aufteilung der Teilgasströme auf die zentrale Düse und auf die Außendüse dann so erfolgen, daß die geforderte Brennerleistung im wesentlichen über den zentral ausgerichteten Teilgasstrom bedient wird, während zur Einstellung bzw. zum Konstanthalten des Brenngas-Luftverhältnisses der nichtzentral ausgerichtete Teilgasstrom bzw. die Außendüse herangezogen wird, wobei ein Gasartenwechsel während der Verbrennung durch einen zusätzlichen Sensor erfaßt wird. Damit kann über ein Steuergerät eines Verbrennungsregelsystems der Gesamtgasstrom auf das aus den zwei Düsenarten bestehende Injektorsystem so aufgeteilt werden, daß die ursprüngliche Luftzahl λ und damit auch die ursprüngliche Brennerbelastung beibehalten werden.

Im modulierenden Betrieb eines atmosphärischen Gasbrenners mit Vollvormischung nimmt bei kleiner werdender Last das Luftverhältnis zu, weil sich dabei der Injektorwirkungsgrad wegen des verringerten Massendurchsatzes verbessert. Ferner ist bekannt, daß die Injektorwirkung bei gleichbleibendem Massendurchsatz des Brennstoffes mit zunehmender Größe der Austrittsöffnung der Düse abnimmt. Ausgehend von diesen Tatsachen und unter Zugrundelegung der Aufgabe, das Brennstoff-Luftverhältnis über den Modulationsbereich des Gasbrenners konstant zu halten oder abhängig vom Lastverlauf in bestimmter Weise zu variieren, ist der Austrittsquerschnitt der zentralen Düse kleiner als der Austrittsquerschnitt der Außendüse bzw. die Summe der Austrittsquerschnitte der Außendüse.

Damit die beiden Gaswege zur zentralen Düse und zur Außendüse getrennt geregelt werden können, sind den zwei Regelventile gemeinsam zwei Sicherheitsventile vorgeschaltet. In einer alternativen Ausführungsform kommen zwei kombinierte Sicherheits/Regelventile zum Einsatz, denen in diesem Fall nur noch ein gemeinsames Sicherheitsventil vorgeschaltet werden braucht.

Das Vorhandensein von zwei getrennt regelbaren Brennstoffzuführungen zum Injektorsystem kann vorteilhaft auch zu einer vorübergehenden Anfettung des Brennstoff-Luftgemisches beim Kaltstart des Gasbrenners genutzt werden.

### Zeichnung

Zwei Ausführungsbeispiele der Erfindung sind in der Zeichnung schematisch dargestellt und in der folgenden Beschreibung näher erläutert. Figur 1a zeigt das Injektorsystem des Gasbrenners mit dem Düsensystem im Schnitt und den Eingangsbereich des Mischrohres in Seitenansicht, Fig. 1b eine alternative Ausführung einer Gaszufuhr und Fig. 1c eine alternative Ausführungsform des Düsensystems.

### Beschreibung der Ausführungsbeispiele

In einem ersten Ausführungsbeispiel hat das Injektorsystem eine zentrale Düse 10 mit Kreisquerschnitt, die von einer Ringdüse 12a konzentrisch umgeben ist. Die Ringdüse 12a hat einen größeren Austrittsquerschnitt als die zentrale Düse 10 und ist gegenüber dieser in Strömungsrichtung des Brennstoffs axial zurückversetzt.

Die zentrale Düse 10 wird aus einem Gasverteilerrohr 18 gespeist, dem der Brennstoff über ein Regelventil 20 zugeführt ist. Die Ringdüse 12a ist mit einem Gasverteilerrohr 22 verbunden, in das der Brennstoff über ein Regelventil 24 gelangt. Die Regelventile 20 und 24, die mit dem gleichen Gas beaufschlagt werden, sind an ein Steuergerät 26 einer Verbrennungsregeleinrichtung angeschlossen, welches die Brenngaszufuhr in Abhängigkeit vom Lastzustand des Gasbrenners und/oder der verwendeten Gasart auf die beiden Düsen 10 und 12a verteilt.

Den beiden Regelventilen 20, 24 sind, wie Fig. 1a zeigt, gemeinsam zwei Sicherheitsventile 28, 30 vorgeschaltet, die u.a. bei einer Abschaltung des Gasbrenners die Dichtheitskontrolle übernehmen. In Fig. 1b ist eine zweite alternative Ausführungsform der Gaszufuhr dargestellt. Unter Beibehaltung der doppelten Sicherheit sind die beiden Ventile für die Gasverteilerrohre 18, 22 in diesem Fall als kombinierte Sicherheits/Regelventile 32, 34 ausgebildet, denen gemeinsam ein Sicherheitsventil 36 vorgeschaltet ist.

Bei entsprechender Auslegung des Austrittsquerschnitts der zentralen Düse 10 und deren Abstand zum Mischrohr 14 und bei einer entsprechenden Ausgestaltung des Eingangsbereichs 16 des Mischrohrs 14 werden über das Steuergerät 26 die Teilgasströme zu der zentralen Düse 10 und zu der Ringdüse 12a so aufgeteilt, daß sich die gewünschte Luftzahl λ ergibt, die damit über den gesamten Modulationsbereich des Gasbrenners konstant gehalten werden kann. Wird beispielsweise als Brennstoff Erdgas verwendet, so wird im Nennlastbetrieb des Gasbrenners nur die zentrale Düse 10 mit Brenngas beaufschlagt, während das Regelventil 24 für die Ringdüse 12a geschlossen ist. Bei abnehmender Brennerbelastung erfolgt über das Steuergerät 26 der Verbrennungsregeleinrichtung eine überproportionale Reduzierung des Massenstroms durch die zentrale Düse 10 und eine kontinuierliche Erhöhung des Anteils durch die Ringdüse 12a. Durch deren größeren Austrittsquerschnitt verschlechtert sich die Luftansaugung, wodurch der grundsätzlichen Luftzahlerhöhung bei Kleinlast entgegengewirkt und das gewünschte Brennstoff-Luftverhältnis konstant gehalten wird. Eine derartige Steuerung der Gaszufuhr kann in einer Kennlinie bzw. Kennlinienschar im Steuergerät 26 hinterlegt werden.

Damit Luftzahländerungen auch aufgrund von einem Gasartenwechsel ausgeregelt werden können, ist in einem zweiten Verfahren zur Ansteuerung der Gasdüsen 10, 12a vorgesehen, daß die Brennerleistung sowohl im Teil- auch im Vollastbereich durch die Gaszufuhr über über die zentrale Düse 10 bestimmt wird. Die Gaszufuhr zur Ringdüse 12a erfolgt in Abhängigkeit von der während der Verbrennung erfaßten Luftzahl λ, die z.B. durch eine mit dem Steuergerät 26 verbundene und im Abgasweg angeordnete λ- Sonde 38 bestimmt werden kann. Dabei ist das System so ausgelegt, daß selbst im Nennlastbetrieb des Gasbrenners die Verbrennung bei einem Brenngas mit hoher Wobbezahl und damit hohem Verbrennungsluftbedarf (z.B. Erdgas H) überstöchiometrisch erfolgt, so daß die sich bei einem Gasartenwechsel auf ein Brenngas mit geringerem Verbrennungsluftbedarf (z.B. Erdgas L) ergebende Luftzahlerhöhung durch eine zusätzliche unterstöchiometrische Gasgemischzufuhr über die Ringdüse 12a auf einen optimalen Luftzahlwert heruntergeregelt wird. Ändert sich der Lastzustand des Brenners, kann ebenfalls über die Ringdüse 12a ein optimaler Luftzahlwert eingestellt werden. Damit gfs. verbundene Soll-Ist-Abweichungen in der Brennerleistung können korrigiert werden, indem die Vorlauftemperatur des Heizwassers oder die Raumtemperatur der zu beheizenden Räume als Stellgröße für die Brennerleistung verwendet werden.

Beim zweiten Ausführungsbeispiel der Vorrichtung nach Figur 1c werden als Außendüse anstelle der Ringdüse 12a mehrere radial zur zentralen Düse 10 angeordnete Einzeldüsen bzw. Einzelbohrungen 12b eingesetzt. Die Summe der Austrittsquerschnitte der Einzeldüsen 12b ist ebenfalls größer als der Austrittsquerschnitt der zentralen Düse 10. Weiterhin sind die Einzeldüsen 12b wie bei dem Ausführungsbeispiel nach Figur 1a gegenüber der zentralen Düse 10 in Strömungsrichtung des Brennstoffes axial zurückversetzt. Die Aufteilung der Gasströme kann auf die gleiche Art und Weise erfolgen, wie beim ersten Ausführungsbeispiel.

## Patentansprüche

1. Atmosphärischer Gasbrenner für ein Heizgerät, insbesondere mit Vollvormischung von Brennstoff und Luft, bei dem ein Injektorsystem mit Mitteln zum Beeinflussen der Ansaugcharakteristik und damit des Brennstoff-Luftverhältnisses versehen ist, das eine kombinierte Anordnung von einer zentralen Düse (10) und wenigstens einer zweiten Außendüse (12a, 12b) aufweist, wobei der Austrittsquerschnitt der zentralen Düse (10) kleiner ist als der Austrittsquerschnitt bzw. die Summe der Austrittsquerschnitte der Außendüse (12a, 12b) und wobei die Austrittsöffnung der Außendüse (12a, 12b) gegenüber der zentralen Düse (10) axial zurückversetzt ist, **dadurch gekennzeichnet, dass** die Außendüse als eine konzentrisch zur zentralen Düse (10) angeordnete Ringdüse (12a) ausgebildet ist und dass die Steuerung der Gaszufuhr zur zentralen Düse (10) und zur Außendüse (12) über zwei Regelventile (20, 24) erfolgt, wobei zur Einstellung eines vorgegebenen Brennstoff-Luftverhältnisses der zentral ausgerichtete Teilgasstrom mit zunehmender Brennerbelastung vergrößert wird und umgekehrt, während der nichtzentral ausgerichtete Teilgasstrom in Abhängigkeit von der während der Verbrennung erfassten Luftzahl λ bestimmt wird.

2. Gasbrenner nach Anspruch 1, **dadurch gekennzeichnet, dass** den zwei Regelventilen (20, 24) gemeinsam zwei Sicherheitsventile (28, 30) vorgeschaltet sind.

3. Gasbrenner nach Anspruch 1, **dadurch gekennzeichnet, dass** die Regelventile zwei kombinierte Sicherheits/Regelventile (32, 34) sind, denen gemeinsam ein Sicherheitsventil (36) vorgeschaltet ist.

4. Gasbrenner nach Anspruch 1, **dadurch gekennzeichnet, dass** die Aufteilung der Brennstoffzufuhr auf die zentrale Düse (10) und auf die Außendüse (12a,12b) eine vorübergehende Anfettung des Brennstoff-Luftgemisches bei Kaltstart des Gasbrenners vorsieht.

## Claims

1. Atmospheric gas burner for a heating appliance, in particular with full premixing of fuel and air, in which an injector system is provided with means for influencing the intake characteristic and consequently the fuel/air ratio, the said injector system having a combined arrangement of a central nozzle (10) and of at least one second outer nozzle (12a, 12b), the outlet cross section of the central nozzle (10) being smaller than the outlet cross section or the sum of the outlet cross sections of the outer nozzle (12a, 12b), and the outlet orifice of the outer nozzle (12a, 12b) being set back axially with respect to the central nozzle (10), **characterized in that** the outer nozzle is designed as an annular nozzle (12a) arranged concentrically to the central nozzle (10), and **in that** the control of the gas supply to the central nozzle (10) and to the outer nozzle (12) takes place via two regulating valves (20, 24), the centrally oriented gas part-stream being increased with an increasing burner load, and vice versa, in order to set a predetermined fuel/air ratio, whilst the non-centrally oriented gas part-stream is determined as a function of the air coefficient λ detected during combustion.

2. Gas burner according to Claim 1, **characterized in that** the two regulating valves (20, 24) are jointly preceded by two safety valves (28, 30).

3. Gas burner according to Claim 1, **characterized in that** the regulating valves are two combined safety/regulating valves (32, 34) which are jointly preceded by a safety valve (36).

4. Gas burner according to Claim 1, **characterized in that** the division of the fuel supply to the central nozzle (10) and to the outer nozzle (12a, 12b) provides a temporary enrichment of the fuel/air mixture during the cold starting of the gas burner.

## Revendications

1. Brûleur atmosphérique à gaz pour appareil de chauffage, en particulier avec prémélange total du combustible et de l'air, dans lequel :
- un système d'injecteur est équipé de moyens pour influencer la caractéristique d'aspiration et donc le rapport combustible/air et comporte une tuyère centrale (10) ainsi qu'au moins une seconde tuyère externe (12a, 12b),
- la section de sortie de la tuyère centrale (10) est plus petite que la section de sortie de la tuyère (12a, 12b) ou que la somme des sections de sortie de ces tuyères,
- l'ouverture de sortie de la tuyère externe (12a, 12b) est décalée axialement vers l'arrière par rapport à la tuyère centrale (10),
**caractérisé en ce que**
- la tuyère externe est une tuyère annulaire (12a) montée concentriquement par rapport à la tuyère centrale (10),
- la commande de l'amenée du gaz à la tuyère centrale (10) et à la tuyère externe (12) est assurée par deux soupapes de régulation (20, 24),
- le réglage du rapport prédéfini combustible/air du courant gazeux partiel dirigé centralement est augmenté quand la charge du brûleur augmente, et inversement, tandis que le courant gazeux partiel qui n'est pas dirigé centralement est défini en fonction de l'indice d'air λ détecté pendant la combustion.

2. Brûleur à gaz selon la revendication 1,
**caractérisé en ce que**
en amont des deux soupapes de régulation (20, 24) sont montées en commun deux soupapes de sécurité (28, 30).

3. Brûleur à gaz selon la revendication 1,
**caractérisé en ce que**
les soupapes de régulation sont des soupapes combinées de sécurité et de régulation (32, 34) en amont desquelles est montée une soupape de sécurité commune (36).

4. Brûleur à gaz selon la revendication 1,
**caractérisé en ce que**
la répartition de l'amenée de combustible à la tuyère centrale (10) et à la tuyère externe (12a, 12b) prévoit un enrichissement du mélange combustible/air lors du démarrage à froid du brûleur à gaz.
